# EUROPÄISCHE PATENTSCHRIFT

(11) **EP 0 393 017 B1**
(45) Veröffentlichungstag und Bekanntmachung des Hinweises auf die Patenterteilung: **02.12.1992**
(21) Anmeldenummer: 90890109.3
(22) Anmeldetag: 09.04.1990
(51) Int. Cl.: F02M 67/06, F02M 67/12, F02M 47/00

(54) **Hydraulisch betätigbares Ventil mit steuerbarem Hub**
Hydraulically operated valve having a controllable lift
Soupape actionnable hydrauliquement à levée réglable

(30) Priorität: 12.04.1989 AT 865/89
(43) Veröffentlichungstag der Anmeldung: 17.10.1990
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Fischer, Christof D., Dipl.-Ing., A-8010 Graz (AT); Plohberger, Diethard, Dipl.-Ing., A-8010 Graz (AT); Wojik, Karl, Dipl.-Ing., A-8045 Graz (AT)
(74) Vertreter: Krause, Walter, Dr. Dipl.-Ing.

(56) Entgegenhaltungen:
- WO-A-89/01568
- US-A- 4 501 245

## Beschreibung

Die Erfindung betrifft ein hydraulisch betätigbares Ventil mit steuerbarem Hub, insbesonders Gemischeinblaseventil für Brennkraftmaschinen mit einer fest mit dem Ventilschaft verbundenen Anschlagfläche, und mit einer Steuereinrichtung, die in Abhängigkeit von den Betriebszuständen der Brennkraftmaschine den Antrieb der Anschlagnocke steuert.

Solche Ventile erlauben es beispielsweise besonders hohe thermische Wirkungsgrade von Brennkraftmaschinen zu erzielen. Es wird dabei am Beginn des Arbeitstaktes dem jeweiligen Zylinder ein bestimmtes Gasvolumen entnommen und in einem Gasspeicher zwischengespeichert. Der Kraftstoff wird in diesen Zwischenspeicher eingespritzt. Auf diese Weise steht fast die gesamte Dauer eines Arbeitszyklusses der Brennkraftmaschine für die Verteilung des Kraftstoffes im Speichervolumen zur Verfügung. Die Öffnung des Ventiles erfolgt während des nächsten Kompressionstaktes.

Es sind Ventile bekannt, die einen Kolben mit einer Anschlagfläche aufweisen. Diese Anschlagfläche wirkt mit einer ventilfesten Gegenfläche zusammen, wodurch der maximale Ventilhub begrenzt ist. Es hat sich jedoch herausgestellt, daß es zur Anpassung des Einspritzvorganges an die verschiedenen Betriebsparameter der Brennkraftmaschine notwendig und wünschenswert ist, wenn der maximale Ventilhub einstellbar ist.

Weiters ist aus der WO-A 89/01568 ein Ventil bekannt, bei dem der maximale Ventilhub hydraulisch über eine Steuereinrichtung einstellbar ist. Eine solche Vorrichtung ist jedoch aufwendig und wenig genau.

Aufgabe der Erfindung ist es, diese Nachteile zu vermeiden und ein Ventil zu schaffen, bei dem der maximale Ventilhub an die jeweiligen Betriebszustände angepaßt und in einfacher Weise genau eingestellt werden kann. Dabei ist besonders zu beachten, daß es durch unterschiedliche Wärmedehnungen, Verschleiß etc. nicht zu einer Beeinträchtigung der Genauigkeit der Einstellung kommt.

Erfindungsgemäß ist daher eine motorisch über eine Rutschkupplung angetriebene Anschlagnocke vorgesehen, die mit der Anschlagfläche zusammenwirkt, wobei durch Verdrehung der Anschlagnocke um einen vorbestimmten Winkel der maximale Ventilhub einstellbar ist und wobei die Anschlagnocke auch in der geschlossenen Stellung des Ventils in Berührung mit der Anschlagfläche bringbar ist.

Das Ventil weist auf diese Weise stets zwei Endstellungen auf, die einerseits durch das Aufsitzen des Ventiltellers auf dem Ventilsitz und andererseits durch den Anschlag der Anschlagfläche definiert sind. Die Anschlagnocke ist dabei so angeordnet, daß sie auch bei geschlossenem Ventil mit der Anschlagfläche in Berührung gebracht werden kann. Auf diese Weise ist es möglich, daß die Anschlagnocke nach jedem Arbeitshub des Ventils in eine Ausgangsstellung zurückkehrt, in der die Anschlagnocke bei geschlossenem Ventil an der Anschlagfläche anliegt. Dies ergibt eine wohldefinierte Ausgangsposition für die Bemessung der Drehbewegung der Anschlagnocke, die zur Be-grenzung der nächsten Öffnung des Ventils durchgeführt wird. Auf diese Weise können unterschiedliche Wärmedehnungen und Verschleiß ausgeglichen werden.

Vorzugsweise erfolgt der Antrieb der Anschlagnöcke durch einen Elektromotor, vorzugsweise einen Schrittmotor. Es wird dadurch ein schnelles Ansprechen des Verstellmechanismus auf die Steuerimpulse erreicht. Je nach der erforderlichen Genauigkeit und dem Einsatzgebiet kann ein gewöhnlicher Servomotor oder ein Schrittmotor eingesetzt werden.

Besonders vorteilhaft ist, wenn für eine Mehrzylinderbrennkraftmaschine ein einzelner Motor für die Betätigung mehrerer Anschlagnocken in den Ventilen für verschiedene Zylinder vorgesehen ist. Es ergibt sich dadurch eine wesentliche Vereinfachung und eine Ersparnis an aufwendigen Bauteilen, sowie eine Verringerung des Regelaufwandes. Es wird dabei die Rückstellung aller Nocken und die Erreichung des gewünschten spielfreien Zustandes jeweils in einer Phase durchgeführt, in der alle Ventile geschlossen sind. Dies ist beispielsweise im Schiebebetrieb mit Schubabschaltung der Fall.

Insbesonders ist es vorteilhaft, wenn die Rutschkupplung in einer Ausnehmung der Anschlagnocke angeordnet ist. Auf diese Weise ergibt sich eine besonders kompakte Ausführungsform der Erfindung.

Weiters kann vorgesehen sein, daß die Antriebswelle die Ventile durchdringt, wobei die aus Rutschkupplung und Anschlagnocke bestehenden Baugruppen jeweils innerhalb der Ventile angeordnet sind. Auf diese Weise stellt das Ventil selbst ein Gehäuse für die empfindlicheren Bauteile, also insbesondere die Rutschkupplung, dar. Von außen erfolgt lediglich der Antrieb.

In einer bevorzugten Ausführungsvariante der Erfindung ist vorgesehen, daß die Rutschkupplung in der Drehrichtung, die eine Annäherung der Anschlagnocke an die Anschlagfläche bewirkt, ein geringeres Drehmoment überträgt als in der entgegengesetzten Richtung. Während des Nullstellens drückt der Motor die Nocke gegen die Anschlagfläche des geschlossenen Ventils. Die dabei aufgebrachte Kraft entspricht dem Drehmoment, das die Rutschkupplung in Schließrichtung übertragen kann. Um nun ein sicheres Lösen der Anschlagnocke zu erreichen, auch wenn die Nocke durch ungünstige Reibungsverhältnisse an der Anschlagfläche festsitzt, ist unter Umständen ein höheres Drehmoment erforderlich. Durch eine geeignete Rutschkupplung kann dieses höhere Moment bereitgestellt werden.

Dies ist möglich, wenn die Rutschkupplung mindestens eine Backe aufweist, die innen an einer zylindrischen Fläche anliegt und von einer Feder an diese gedrückt wird, wobei durch die Anlenkung der Antriebswelle der Kupplung an einem Ende der Backe in einer Drehrichtung eine Selbstverstärkung des übertragbaren Moments erzielt wird. Die Rutschkupplung funktioniert damit nach der Art einer Backenbremse.

Es ist günstig, wenn eine Steuerungseinrichtung für den Motor vorgesehen ist, die aufgrund eines vorgegeben Kennfeldes und von Daten über den Betriebszustand der Brennkraftmaschine den maximalen Ventilhub durch Verdrehung der Anschlagnocke steuert und die in bei geschlossenem Ventil eine Rückdrehung der An schlagnocke bewirkt, wobei der Motor bei dieser Rückdrehung einen größeren Drehwinkel ausführt, als es der Rückstellung in die theoretische Nullstellung entspricht. Wenn der Motor als Schrittmotor ausgebildet ist, bedeutet dies, daß die Steuerungseinrichtung vor dem Öffnen des Ventils die Ausführung einer vorbestimmten Anzahl von Schritten bewirkt, die einem bestimmten Drehwinkel des Anschlagnockens und damit einem bestimmten maximalen Ventilhub entspricht und die nach dem Schließen des Ventils die Ausführung einer größeren Anzahl von Schritten als vor dem Öffnen in der entgegengesetzten Richtung bewirkt. Auf diese Weise ist sichergestellt, daß auch bei Auftreten von Maßänderungen durch Verschleiß oder Wärmebeanspruchung die Anschlagnocke spiel frei auf der Anschlagfläche anliegt. Die überschüssige Bewegung des Motors wird dabei von der Rutschkupplung aufgenommen. Dieser Vorgang des Nullstellens kann im Prinzip bei jedem Arbeitszyklus erfolgen. Es reicht jedoch völlig aus, diesen Vorgang fallweise durchzuführen, wie etwa jedesmal, wenn das Ventil im Schiebebetrieb bei Schubabschaltung geschlossen bleibt.

Es ist günstig, wenn zum Schließen des Ventils ein vorzugsweise treibstoffbeaufschlagter Hydraulikkolben vorgesehen ist, der gegen die Kraft einer Feder wirkt. Dies ermöglicht einen besonders einfachen Aufbau der erfindungsgemäßen Vorrichtung.

Eine weitere Vereinfachung kann erzielt werden, wenn eine Fläche des Hydraulikkolbens gleichzeitig als Anschlagfläche wirkt.

Nach einer besonderen Ausführungsvariante der Erfindung ist ein Gasspeicher für ein aus dem Zylinder einer Brennkraftmaschine entnommenes Gasvolumen und eine Kraftstoffeinspritzvorrichtung zum Einbringen des Kraftstoffes in diesen Gasspeicher vorgesehen. Ein solches Gemischeinblaseventil erlaubt die Erzielung höchster thermischer Wirkungsgrade bei Brennkraftmaschinen.

Weiters kann vorgesehen sein, daß das Ventil thermisch gegenüber dem Zylinderkopf der Brennkraftmaschine isoliert ist. Auf diese Weise wird die Temperatur des Ventils wesentlich erhöht, sodaß die Bildung von Ölkohle vermieden wird und ein Selbstreinigungseffekt erzielt wird.

Besonders günstig ist, wenn der maximale Ventilhub durch die Anschlagnocke auf einen Wert zwischen 0 und 0,5 mm beschränkbar ist.

Im folgenden wird die Erfindung anhand eines in den Figuren dargestellten Ausführungsbeispiels näher erläutert:
Fig. 1 zeigt ein erfindungsgemäßes Ventil schematisch im Schnitt;
Fig. 2 zeigt die Rutschkupplung im Schnitt;
Fig. 3 ist ein Schnitt nach Linie III - III in Fig. 2;
Fig. 4 stellt schematisch eine Ausführungsvariante mit einem gemeinsamen Antrieb der Ventile einer Mehrzylinderbrennkraftmaschine dar.

In der Fig. 1 ist ein Gemischeinblaseventil 1 dargestellt, das im Zylinderkopf 2 einer nicht näher dargestellten Brennkraftmaschine angeordnet ist. Der Ventilschaft 3 ist axial beweglich und weist an seinem Ende einen Ventilteller 4 auf, der die Öffnung zwischen dem Brennraum 5 und der im Inneren der Ventils 1 angeordneten Mischkammer 6 verschließt. Weiters ist ein Hydraulikkolben 7 fest mit dem Ventilschaft 3 verbunden, der eine Steuerkammer 8 im Ventil 1 dichtend abschließt. Mit dem Hydraulikkolben 7 ist weiters eine Druckfeder 9 verbunden, die das Ventil 1 in seine geöffnete Stellung drückt. Die Mischkammer 6 und die Steuerkammer 8 sind durch eine Dichtung 10 voneinander getrennt.

Der Hub des Ventils 1 wird durch eine Anschlagnocke 11 begrenzt. Diese Anschlagnocke 11 wirkt mit einer Anschlagfläche 12 zusammen, die am Hydraulikkolben 7 angeordnet ist. Die Anschlagnocke 11 steht über eine Welle 13 mit einer Rutschkupplung 14 in Verbindung, die über eine weitere Welle 15 von einem elektrischen Schrittmotor 16 angetrieben wird.

Die Anschlagnocke 11 ist dabei so angeordnet, daß auch in der geschlossenen Stellung des Ventils 1 eine Berührung mit der Anschlagfläche 12 möglich ist.

Eine Steuereinheit 17 ist dazu vorgesehen, vor der Öffnung des Ventils 1 einen Steuerbefehl an den Schrittmotor 16 zu geben, der dann eine der gewünschten Öffnung des Ventils 1 entsprechende Anzahl von Schritten ausführt.

Zur Funktion des Ventils kann folgendes ausgeführt werden: Aus einem Vorratsbehälter 18 wird Kraftstoff mittels einer Förderpumpe 19 entnommen. Ein Druckregelventil 20 gewährleistet einen konstanten Druck im Leitungsabschnitt 21. In einer an sich bekannten Dosiereinheit 22, die vom Leitungsabschnitt 21 versorgt wird, wird der Kraftstoff für die Einspritzung volumetrisch dosiert. Über ein gering vorbelastetes Rückschlagventil 23 und eine Düse 24 erfolgt die Einspritzung des Kraftstoffes in die Mischkammer 6. Das Rückschlagventil 23 ist dabei so nahe als möglich beim Ventil 1 angeordnet, um die Abdampfverluste zu minimieren. Der Einspritzung erfolgt unmittelbar nach dem Schließen des Ventils 1. Zu diesem Zeitpunkt herrscht in der Mischkammer 6 ein Druck zwischen 2 und 20 bar. Der entsprechende Zylinder der Brennkraftmaschine führt gerade den Arbeitstakt aus.

Die Öffnung des Ventils 1 erfolgt während des Verdichtungstaktes. Der eingespritzte Kraftstoff ist inzwischen vollständig verdampft und gleichmäßig in der Mischkammer 6 verteilt. Vor der Öffnung wird die Anschlagnocke 11 wie oben beschrieben in ihre den Ventilhub begrenzende Stellung gebracht. Die Öffnung wird bewirkt, indem ein elektromagnetisch gesteuertes Dreiwegventil 25 umschaltet und die mit Kraftstoff gefüllte Steuerkammer 8 drucklos macht. Die Druckfeder 9 drückt den Hydraulikkolben 7 nach unten, bis die Anschlagfläche 12 an der Anschlagnocke 11 anliegt. Zu diesem Zeitpunkt herrscht im Brennraum 5 ein geringerer Druck als in der Mischkammer 6, sodaß der Inhalt der Mischkammer 6 in den Brennraum 5 ausströmt. Das Ventil 1 bleibt dann bis in den Arbeitstakt hinein geöffnet, sodaß wiederum Gase vom Brennraum 5 in die Mischkammer 6 zurückströmen. Der Zeitpunkt des Schließens wird so gewählt, daß einerseits in der Mischkammer 6 ein ausreichend hoher Druck zwischen 2 und 20 bar für die nächste Einspritzung gewährleistet ist, daß aber andererseits ein Eindringen der Flammenfront in die Mischkammer 6 zuverlässig ausgeschlossen werden kann. Das Schließen des Ventils 1 wird durch ein erneutes Umschalten des Dreiwegventils 25 herbeigeführt, indem aus dem Leitungsabschnitt 21 unter Druck stehender Kraftstoff in die Steuerkammer 8 eingepreßt wird. Der Hydraulikkolben 7 bewegt sich nach oben und schließt das Ventil 1 gegen den Widerstand der Druckfeder 9.

Um bei der Einspritzung des Kraftstoffgemisches in den Brennraum 5 eine möglichst gute Verteilung zu gewährleisten, ist eine Zerstäubungseinrichtung 26 zur Umlenkung des Gasstrahles vorgesehen, die eine oder mehrere Bohrungen 27 aufweist. Um die Bildung von Ölkohle zu vermeiden, ist das Ventil 1 gegenüber dem Zylinderkopf 2 thermisch isoliert. Ölkohle bildet sich hauptsächlich in einem Temperaturbereich von 150 bis 180° C. Wird das Ventil oberhalb von 180°C betrieben erfolgt eine Selbstreinigung, wodurch die Lebensdauer wesentlich erhöht wird. Dies wird durch die Ausbildung eines Spaltes 28 zwischen Ventil 1 und Zylinderkopf 2 bewirkt. Außerdem kann der Dichtsitz 29 zwischen Ventil 1 und Zylinderkopf aus einem Material mit extrem schlechter Wärmeleitfähigkeit hergestellt werden.

Die in den Fig. 2 und 3 dargestellte Rutschkupplung 14 weist eine Kupplungsbacke 30 auf, die innen an einer Zylinderfläche 31, anliegt, welche in die Welle 13 eingearbeitet ist. Die Kupplungsbacke 30 ist durch einen Stift 32 mit einem Abschnitt 33 der Welle 15 verbunden. Eine Spiralfeder 34, die sich in einer Ausnehmung 35 der Welle 15 abstützt drückt die Kupplungsbacke 30 an die Zylinderfläche 31. Der Stift 32 und die Spiralfeder 34 greifen an entgegengesetzten Enden der Kupplungsbacke 30 an. Auf diese Weise wird erreicht, daß durch die Rutschkupplung 14 je nach Drehrichtung verschiedene Drehmomente übertragen werden können. Wenn die Welle 15 entsprechend dem Pfeil 35 angetrieben wird, wird die Kupplungsbacke 30 durch den Stift 32 und die Spiralfeder 34 mit einer Kraft gegen die Zylinderfläche 31 gedrückt, die mit dem übertragenen Drehmoment zunimmt. Durch diese Selbstverstärkung können relativ große Drehmomente übertragen werden. Diese Drehrichtung entspricht der Bewegung der Anschlagnocke 11 weg von der Anschlagfläche 12. Andererseits wird die Kupplungsbacke 30 bei Drehung in die andere Richtung von der Zylinderfläche 31 weggezogen, sodaß das übertragbare Drehmoment deutlich kleiner ist.

Bei der in Fig. 4 dargestellten Ausführungsvariante der Erfindung ist ein gemeinsamer Motor 16 für den Antrieb mehrerer Anschlagnocken 114 einer nicht näher dargestellten Brennkraftmaschine vorgesehen. Die Antriebswelle 115 durchdringt dabei die Ventile 101 im Bereich der Steuerkammern 108. Die Antriebswelle 115 ist aus mehreren Segmenten aufgebaut, die durch Flansche 90 miteinander verbunden sind. Die äußere Kontur der Rutschkupplung 114 bildet gleichzeitig die Anschlagnocke 111. Im Inneren dieser Anschlagnocke 111 ist eine Zylinderfläche 31 vorgesehen, an der die Kupplungsbacke 30 anliegt. Die Kupplungsbacke 30 ist durch einen Stift 32 mit der Welle 115 verbunden. Eine Spiralfeder 34, die sich an einem Sitzring 91, der auf der Welle 115 festgeschraubt ist, abgestützt, drückt die Kupplungsbacke 30 an die Zylinderfläche 31. Die Achse 92 der Welle 115 liegt außerhalb der durch die Achsen 93 der Ventile 101 aufgespannten Ebene, um eine Durchdringung des Ventilschaftes 103 und der Antriebswelle 115 zu vermeiden.

## Patentansprüche

1. Hydraulisch betätigbares Ventil mit steuerbarem Hub, insbesonders Gemischeinblaseventil für Brennkraftmaschinen mit einer fest mit dem Ventilschaft (3) verbundenen Anschlagfläche (12), und mit einer Steuereinrichtung (16), die in Abhängigkeit von den Betriebszuständen der Brennkraftmaschine den Antrieb der Anschlagnocke (11) steuert, **dadurch gekennzeichnet**, daß eine motorisch über eine Rutschkupplung (14) angetriebene Anschlagnocke (11) vorgesehen ist, die mit der Anschlagfläche (12) zusammenwirkt, wobei durch Verdrehung der Anschlagnocke (11) um einen vorbestimmten Winkel der maximale Ventilhub einstellbar ist und wobei die Anschlagnocke (11) auch in der geschlossenen Stellung des Ventils (1) in Berührung mit der Anschlagfläche (12) bringbar ist.

2. Ventil nach Anspruch 1, **dadurch gekennzeichnet**, daß der Antrieb der Anschlagnocke (11) durch einen Elektromotor, vorzugsweise einen Schrittmotor (16) erfolgt.

3. Ventil nach einem der Ansprüche 1 oder 2 für eine Mehrzylinderbrennkraftmaschine, **dadurch gekennzeichnet**, daß ein einzelner Motor (16) für die Betätigung mehrerer Anschlagnocken (11) in den Ventilen für verschiedene Zylinder vorgesehen ist.

4. Ventil nach Anspruch 3, **dadurch gekennzeichnet**, daß die Rutschkupplung (114) in einer Ausnehmung der Anschlagnocke (111) angeordnet ist.

5. Ventil nach einem der Ansprüche 3 oder 4, **dadurch gekennzeichnet,** daß die Antriebswelle (15) die Ventile (101) durchdringt, wobei die aus Rutschkupplung (114) und Anschlagnocke (111) bestehenden Baugruppen jeweils innerhalb der Ventile (101) angeordnet sind.

6. Ventil nach Anspruch 1 bis 5, **dadurch gekennzeichnet**, daß die Rutschkupplung (14) in der Drehrichtung, die eine Annäherung der Anschlagnocke (11) an die Anschlagfläche (12) bewirkt, ein geringeres Drehmoment überträgt als in der entgegengesetzten Richtung.

7. Ventil nach Anspruch 6, **dadurch gekennzeichnet,** daß die Rutschkupplung (14) mindestens eine Kupplungsbacke (30) aufweist, die innen an einer zylindrischen Fläche (31) anliegt und von einer Feder an diese gedrückt wird, wobei durch die Anlenkung der Antriebswelle (15) der Kupplung (14) an einem Ende der Kupplungsbacke (30) in einer Drehrichtung eine Selbstverstärkung des übertragbaren Moments erzielt wird.

8. Ventil nach einem der Ansprüche 2 bis 7, **dadurch gekennzeichnet**, daß eine Steuerungseinrichtung (17) für den Motor (16) vorgesehen ist, die aufgrund eines vorgegeben Kennfeldes und von Daten über den Betriebszustand der Brennkraftmaschine den maximalen Ventilhub durch Verdrehung der Anschlagnocke (11) steuert und die in bei geschlossenem Ventil eine Rückdrehung der Anschlagnocke (11) bewirkt, wobei der Motor (16) bei dieser Rückdrehung einen größeren Drehwinkel ausführt, als es der Rückstellung in die theoretische Nullstellung entspricht.

9. Ventil nach einem der Ansprüche 1 bis 8, **dadurch gekennzeichnet**, daß zum Schließen des Ventils ein vorzugsweise treibstoffbeaufschlagter Hydraulikkolben (7) vorgesehen ist, der gegen die Kraft einer Feder wirkt.

10. Ventil nach Anspruch 9, **dadurch gekennzeichnet**, daß eine Fläche des Hydraulikkolbens (7) gleichzeitig als Anschlagfläche (12) wirkt.

11. Ventil nach einem der Ansprüche 1 bis 10, **dadurch gekennzeichnet**, daß ein Gasspeicher für ein aus dem Zylinder einer Brennkraftmaschine entnommenes Gasvolumen vorgesehen ist, und daß eine Kraftstoffeinspritzvorrichtung zum Einbringen des Kraftstoffes in diesen Gasspeicher vorgesehen ist.

12. Ventil nach Anspruch 11, **dadurch gekennzeichnet**, daß es thermisch gegenüber dem Zylinderkopf (2) der Brennkraftmaschine isoliert ist.

13. Ventil nach einem der Ansprüche 1 bis 12, **dadurch gekennzeichnet**, daß der maximale Ventilhub durch die Anschlagnocke (11) auf einen Wert zwischen 0 und 0,5 mm beschränkbar ist.

## Claims

1. A hydraulically operated valve with controlled lift, in particular a fuel/gas injection valve for internal combustion engines, comprising a stop face (12) that is fixed on the valve stem, (3), and a control unit (16) controlling the drive of the stop cam (11) in accordance with the individual operational states of the engines, **wherein** is provided a stop cam (11), which is mechanically driven via a friction clutch (14) and which cooperates with the stop face (12), maximum valve lift being obtained by rotating the stop cam (11) through a defined angle, and contact between the cam (11) and the stop face (12) being obtainable even when the valve (1) is in its closed position.

2. A valve according to claim 1, wherein the stop cam (11) is driven by an electric motor, preferably a stepping motor (16).

3. A valve according to claim 1 or 2 for a multi-cylinder engine, wherein a single motor (16) is provided for actuating several stop cams (11) in the valves of several cylinders.

4. A valve according to claim 3, wherein the friction clutch (114) is placed in a recess of the stop cam (111).

5. A valve according to claim 3 or 4, wherein the driving shaft (15) penetrates the valve casings (101), the assemblies consisting of friction (114) and stop cam (111) being placed inside the valve casings (101).

6. A valve according to any of claims 1 to 5, wherein the friction clutch (14) transmits a lesser torque in the direction of rotation the stop cam (11) to approach the stop face (12) that in the opposite direction.

7. A valve according to claim 6, wherein the friction clutch (14) has at least one cheek (30) which is in contact within the inside of a cylindrical surface (31) against which it is pressed by a spring, where the transmitted torque is self-amplified in one direction of rotation due to the fact that the clutch cheek (30) is held to the driving shaft (15) of the clutch (14) at one of its ends.

8. A valve according to any of claims 2 to 7, wherein a control unit (17) is provided for the motor (16), which will utilize given performance characteristics and data on the operational state of the engine to control the maximum valve lift by rotation of the stop cam (11), and which will effect a reverse rotation of the cam (1) when the valve is closed, during which reverse rotation the rotating angle of the motor (16) is larger than would correspond to the return to the theoretical reset-position.

9. A valve according to any of claims 1 to 8, wherein the valve is closed by means of a hydraulic plunger (7), preferably fuel-actuated, which acts against the force of a spring.

10. A valve according to claim 9, wherein a surface of the hydraulic plunger (7) serves as a stop face (12) at the same time.

11. A valve according to any of claims 1 to 10, wherein a gas storage cell is provided for a volume of gas taken from the cylinder of an internal combustion engine, and wherein a fuel injection device is provided for feeding the fuel into this gas storage cell.

12. A valve according to claim 11, wherein the said valve is thermally vis-a-vis the cylinder head (2) of the internal combustion engine.

13. A valve according to any of claims 1 to 11, wherein the maximum valve lift is limited by the stop cam (11) to a value between 0 and 0.5 mm.

## Revendications

1. Soupape à commande hydraulique et course commandée, notamment soupape d'admission de moteurs à combustion interne, comportant une surface d'arrêt (12) solidaire de la tige de soupape (3) et dont un dispositif de commande (16) commande le mouvement de la came de butée (11) en fonction des paramètres de fonctionnement du moteur, caractérisée en ce qu'il est prévu une came de butée (11) entraînée par moteur par l'intermédiaire d'un accouplement glissant (14), came coopérant avec la surface de butée (12) ou par rotation de la came de butée (11), la course maximum de la soupape est susceptible d'être réglée autour d'un angle prédéterminé, cette came de butée (11) pouvant également, en position de fermeture de la soupape, être amenée au contact de la surface d'arrêt (12).

2. Soupape selon la revendication 1, caractérisée en ce que l'entraînement de la came de butée (11) est assuré par un moteur électrique, de préférence du type pas à pas.

3. Soupape selon une des revendications 1 ou 2, pour moteur à combustion interne à plusieurs cylindres, caractérisée en ce qu'un seul moteur (16) est prévu pour actionner plusieurs cames de butée (11) de soupape de différents cylindres.

4. Soupape selon la revendication 3, caractérisée en ce que l'accouplement glissant (114) est monté dans un évidement de la came de butée (111).

5. Soupape selon une des revendications 3 ou 4, caractérisée en ce que l'arbre d'entraînement (15) traverse les soupapes (101), ou des ensembles constitués par l'accouplement glissant (114) et la came de butée (111) sont montés chaque fois à l'intérieur des soupapes (101).

6. Soupape selon une des revendications 1 à 5, caractérisée en ce que l'accouplement glissant (14), dans son sens de rotation qui rapproche la came de butée (11) de la portée de butée (12), transmet un couple inférieur à celui transmissible dans le sens de rotation opposé.

7. Soupape selon la revendication 6, caractérisée en ce que l'accouplement glissant (14) comporte au moins une mâchoire d'accouplement (30) qui repose intérieurement sur une surface cylindrique (31) contre laquelle elle est poussée par un ressort, l'articulation de l'arbre d'entraînement (15) de l'accouplement (14) sur une extrémité de la mâchoire d'accouplement (30) faisant que dans un certain sens, on obtient automatiquement un accroissement du couple transmis.

8. Soupape selon une des revendications 2 à 7, caractérisée en ce que le moteur (16) est équipé d'un dispositif de commande (17) qui commande la course de la soupape en fonction d'un champ de caractéristiques donné à des valeurs concernant l'état de fonctionnement du moteur à combustion interne, à une valeur maximale par rotation de la came de butée (11) mais produit une rotation en sens inverse de la came (11), lors de la fermeture de la soupape, d'un angle supérieur à la valeur théorique de retour en position zéro.

9. Soupape selon une des revendications 1 à 8, caractérisée en ce que pour assurer la fermeture de la soupape, on prévoit un piston hydraulique (7) mû par le carburant utilisé, agissant contre la force d'un ressort.

10. Soupape selon la revendication 9, caractérisée en ce que une face du piston hydraulique (7) sert également de surface d'arrêt (12).

11. Soupape selon une des revendications 1 à 10, caractérisée en ce qu'il est prévu un réservoir pour emmagasiner un certain volume de gaz sortant du cylindre du moteur à combustion interne, le dispositif d'injection de carburant étant logé à l'intérieur de cet accumulateur.

12. Soupape selon la revendication 11, caractérisée en ce qu'elle est isolée thermiquement par rapport à la culasse (2) du moteur.

13. Soupape selon une des revendications 1 à 12, caractérisée en ce que la course maximale de la soupape peut être limitée au moyen de la came de butée (11), à une valeur comprise entre 0 et 0,5 mm.
